# FASCICULE DE BREVET EUROPEEN

(11) **EP 1 473 755 B1**
(45) Date de publication et mention de la délivrance du brevet: **31.08.2011**
(21) Numéro de dépôt: 04101249.3
(22) Date de dépôt: 25.03.2004
(51) Int. Cl.: G09G 3/22

(54) **Dispositif et procédé de commande et de contrôle d'une dose d'électrons émise par un micro-émetteur**
Vorrichtung und Verfahren zur Steuerung einer Dosis von von einem Mikroemitter emittierten Elektronen
Device and method for controlling a dose of electrons emitted from a microemitter

(30) Priorité: 27.03.2003 FR 0350071
(43) Date de publication de la demande: 03.11.2004
(73) Titulaire: Commissariat à l'Énergie Atomique et aux Énergies Alternatives, 75015 Paris (FR)
(72) Inventeur: MARTIN, Jean-Luc, 38620, SAINT-GEOIRE EN VALDAINE (FR); BIETH, Claude, 38640, CLAIX (FR); DELORME, Nicolas, 38000, GRENOBLE (FR)
(74) Mandataire: Poulin, Gérard

(56) Documents cités:
- EP-A- 1 104 002
- EP-A- 1 225 613
- US-A- 3 936 756
- US-A- 5 656 892
- US-A- 6 040 973
- US-A- 6 060 840
- US-A- 6 163 107
- US-B1- 6 498 349
- NAGAO M ET AL: "SI FEAS INTEGRATED WITH DRIVING CIRCUITS FOR DISPLAY-ON-A-CHIP" ASIA DISPLAY / IDW'01. PROCEEDINGS OF THE 21ST INTERNATIONAL DISPLAY RESEARCH CONFERENCE IN CONJUCTION WITH THE 8TH INTERNATIONAL DISPLAY WORKSHOPS. NAGOYA, JAPAN, OCT. 16 - 19, 2001, INTERNATIONAL DISPLAY RESEARCH CONFERENCE. IDRC, SAN JOSE, CA: SID, vol. CONF. 21 / 8, 16 octobre 2001 (2001-10-16), pages 1161-1164, XP001134242

## Description

### DOMAINE TECHNIQUE

La présente invention concerne un dispositif et un procédé de commande et de contrôle d'une dose d'électrons émise par un micro-émetteur, par exemple par une micropointe.

### ETAT DE LA TECHNIQUE ANTERIEURE

Dans la suite de la description on considérera à titre d'exemple non limitatif des micro-émetteurs de type micropointes.

Le domaine des micropointes, rejoint aujourd'hui par celui des nanotubes, définit un champ d'applications tant dans le domaine des afficheurs FED (« Field Emission Display ») que celui des micro-émetteurs, dans lequel les exigences en terme de commande et de contrôle des flux émis sont très sévères.

Dans le cas de l'émission chaude (diodes, triodes, tubes cathodiques), les électrons acquièrent, par agitation thermique, une énergie suffisante (dénommée « travail de sortie ») pour parvenir au-dessus de la barrière de potentiel, qui les retient aux noyaux. Ils se dirigent alors vers la surface du matériau et, s'il existe un champ électrique qui les attire, ils peuvent être extraits de ce matériau. A la température ordinaire l'énergie d'agitation thermique est insuffisante pour que les électrons sortent du matériau.

Dans le cas de l'émission froide, qui est basée sur le principe d'un contrôle par effet de champ dans une enceinte sous vide, un effet tunnel permet aux électrons d'être extraits de l'émetteur (cathode) dans le vide, puis d'être collectés sur une anode. Les émetteurs travaillant en émission froide sont considérés comme des sources de courant commandées en tension, le flux d'électrons émis obéissant aux équations de Fowler-Nordheim.

C'est par exemple le cas d'une micropointe 10 en Tungstène, utilisée en émetteur d'électrons. Son schéma électrique est représenté sur la figure 1A. Un flux d'électrons s'établit entre l'anode 11 et la cathode 12. Une tension de contrôle est appliquée entre la grille d'extraction 13, dénommée « gate », et la cathode 12. La figure 1B présente le symbole comportemental d'une telle micropointe 10 utilisable avec un simulateur électrique générique (type « Spice ») .

Le régime d'émission d'une telle micropointe 10 se caractérise par une forte non-linéarité du courant d'émission Iₜᵢₚ en fonction de la tension appliquée sur la grille d'extraction 13. Le courant de pointe Iₜᵢₚ répond à la loi :${I}_{tip} = {a}_{fn} {V}^{2} exp {/ - {b}_{fn}}_{{V}_{gc}}$

Les coefficients a_{fn} et b_{fn} dépendent des caractéristiques géométriques de la micropointe. Une telle caractéristique courant-tension est illustrée sur la figure 2. Un exemple de point de fonctionnement (Iₜᵢₚ=Iₒₙ pour V_{gate-cathode}=Vₒₙ) est représenté sur cette figure. La caractéristique idéale est référencée 14.

Dans la réalité, une telle caractéristique n'est pas reproductible d'une micropointe à une autre. On obtient ainsi des courbes 15 représentées en pointillé.

L'un des inconvénients de l'émission froide est donc de révéler une certaine instabilité dans la valeur du courant, ce qui équivaut à un bruit qui est engendré par des fluctuations du travail de sortie inhérentes à des contaminations de surface locales. Ces fluctuations sont variables d'une micropointe à une autre et sont également variables dans le temps, pour une même micropointe.

Deux types de commande de la micropointe sont possibles :
- une commande en courant par un dispositif de régulation de courant : une telle possibilité est utilisée dans les FED (« Field émission display ») via un transistor simple ou « multigate » situé en série dans le circuit de la cathode, comme décrit dans les documents référencés [1] et [2] en fin de description. Le courant émis par chaque micropointe peut théoriquement être programmé. Il est indépendant de la qualité et des caractéristiques de chaque micropointe. D'une micropointe à une autre, ou dans le temps, c'est la tension V_{gc} qui est modulée. Un des défauts d'une telle commande est de mixer au niveau du circuit de commande et de contrôle du transistor une tension basse (LV) et une tension haute (HV), parce que l'électrode d'extraction doit être portée à quelques dizaines de volts. L'affichage visuel s'accommode de la précision et de la fréquence de fonctionnement limitées de ce type de commande.
- une commande en tension : si l'on n'y prend garde, c'est le courant d'émission qui est modulé, ce qui peut être inacceptable pour certaines applications. Dans la mesure où l'excursion en courant est connue, notamment les extremums, et où la quantité à contrôler est la charge électrique, une telle solution est satisfaisante lorsqu'elle est conjuguée à une fenêtre temporelle d'observation variable, Tₙₒₘ.$Q = {I}_{nom} * {T}_{nom} = 2 ⁢ {I}_{nom} * \frac{{T}_{nom}}{2} = \frac{{I}_{nom}}{2} * 2 ⁢ {T}_{nom}$

Le dispositif de l'invention est un circuit de ce type, qui est naturellement plus rapide et dont les défauts de linéarité constatés sont corrigés, les circuits HV de pilotage de grille d'extraction étant indépendants des circuits LV de contrôle de la charge électrique, ce qui simplifie la mise en oeuvre du circuit et diminue la sensibilité aux bruits.

Plusieurs solutions sont donc possibles pour mesurer la quantité d'électrons émise par une micropointe. Dans certains cas, comme illustré sur les figures 3A et 3B, il est possible de travailler en régulation de courant. L'émission pendant un certain temps d'un courant calibré (générateur 16) permet de délimiter une charge électrique selon la loi Q=I.t. Un tel système de régulation de courant comprend un élément sensible de détection du courant de pointe 17, un élément de contrôle du courant de référence 18 et un élément de réglage du courant 19. Ce système peut fonctionner :
- En boucle ouverte dans le cas d'une calibration séquentielle, puis de la programmation d'un certain nombre de mesures avec une même référence comme illustré sur la figure 3A.
- En boucle fermée dans le cas d'un asservissement du courant en temps réel comme illustré la figure 3B, et comme décrit dans le document référencé [3].

Dans la réalisation illustrée sur la figure 3A, le cahier des charges du système doit permettre de laisser persister séquentiellement des instants nécessaires pour réaliser les calibrations. Une telle réalisation ne permet pas de corriger des imperfections du faisceau électronique dont la fréquence de récurrence est supérieure à la fréquence de rafraîchissement des calibrations.

Dans la réalisation illustrée sur la figure 3B, la stabilité de la bouche de contre-réaction est essentielle et doit être garantie le plus souvent au prix d'une compensation active de la bande passante du système bouclé, et donc au détriment de ses performances en vitesse.

Les exigences en terme de vitesse, de stabilité, de bruit, et de linéarité ne permettent pas, dans de nombreuses applications d'utiliser de telles réalisations.

Une méthode globale pour effectuer un contrôle de faibles charges électriques consiste, moyennant l'utilisation de quelques variables d'entrée de configuration, à définir la quantité de charges voulue, à interrompre le faisceau d'électrons lorsque une telle dose voulue a été atteinte (« dose control »). Dans ce cas la quantité de charges électriques est définie a priori. Le dispositif permettant un tel contrôle doit fonctionner sur une dynamique de courant de pointe, englobant notamment les fluctuations du courant dans le temps pour une même micropointe. Une telle méthode autorise théoriquement une très bonne linéarité. Toutefois, l'utilisation de modules fonctionnels réels et l'exigence d'un fonctionnement en haute fréquence se traduit par de fortes non linéarités de la charge électrique contrôlée en fonction du régime de courant.

Un document de l'art connu, référencé [4] en fin de description, décrit un réseau bidimensionnel de cathodes miniatures utilisées comme des émetteurs de faisceaux d'électrons, qui sont adressables numériquement. Ce réseau comprend une focalisation électronique interne pour chaque émetteur, un circuit de contrôle de dose d'électrons en boucle fermée permettant de piloter chaque émetteur en contrôlant précisément le débit d'électrons. Un tel circuit de contrôle de dose, connecté à un émetteur, permet d'obtenir une dose, délivrée pendant chaque cycle d'écriture, adaptée malgré des effets de désadaptation émetteur-à-émetteur, de température et de vieillissement. Ce circuit de contrôle permet de terminer l'émission à une dose fixée et non à un temps fixé. C'est un composant intégré et connecté à l'émetteur.

Mais un tel circuit de contrôle est source de non-linéarités. Il ne permet pas non plus, pour un arrangement linéaire ou bidimensionnel de micropointes, de compenser les dispersions de doses émises dues aux dispersions de courant inhérentes aux micropointes.

L'invention a pour objet de compenser de telles non linéarités, de manière à rendre le dispositif de commande linéaire et utilisable, et d'apporter des solutions spécifiques pour des dispositifs linéaires ou bidimensionnels.

### EXPOSÉ DE L'INVENTION

L'invention concerne un dispositif de commande et de contrôle d'une dose d'électrons émise par un micro-émetteur, par exemple une micropointe, caractérisé en ce qu'il comporte :
- un module senseur qui reçoit le courant fourni par le micro-émetteur ainsi qu'une tension pour ajuster le point de polarisation dudit dispositif,
- un module comparateur qui reçoit le signal de sortie dudit module senseur ainsi qu'une tension de seuil permettant le réglage de la quantité d'électrons à émettre,
- un module logique qui reçoit le signal de sortie du module comparateur, ainsi qu'un signal de démarrage pour initialiser l'émission électronique,et un signal logique pour définir si le micro-émetteur doit ou non émettre,
- un module de commande qui reçoit le signal de sortie dudit module logique qui élabore les tensions nécessaires à l'initialisation et à l'extinction de l'impulsion de courant du micro-émetteur,
- des moyens de variation de la tension de seuil tels que, pendant l'émission d'électrons, la somme S= Nₛₜₐᵣₜ + Nₘₑₐₛᵤᵣₑ + N_{off} reste constante, Nₛₜₐᵣₜ étant le nombre d'électrons du temps d'initialisation de l'impulsion de courant, Nₘₑₐₛᵤᵣₑ étant le nombre d'électrons du temps de mesure de cette impulsion de courant, N_{off} étant le nombre d'électrons du temps d'extinction de cette impulsion de courant.

Dans un premier exemple de réalisation, le dispositif de l'invention comprend des moyens de modulation dans le temps de la tension de seuil à partir du signal d'initialisation de manière à programmer un contrôle de dose variable dans le temps tel que l'excès d'électrons émis pendant les temps d'initialisation et d'extinction soit strictement compensé par une diminution au cours du temps de la dose programmée.

Dans un second mode de réalisation le dispositif de l'invention comprend, en outre :
- un module de détection du courant de micro-émetteur, qui est capable de reproduire exactement le courant de pointe Iₜᵢₚ ou d'introduire un gain sur le courant,
- un module de génération de tension variable qui délivre en sortie une tension de consigne V2 = f (Iₜᵢₚ) .

L'invention concerne également un dispositif linéaire ou matriciel de commande et de contrôle de doses d'électrons émises par un ensemble de micro-émetteurs, caractérisé en ce qu'il comporte, pour chaque micro-émetteur :
- un module senseur, qui reçoit le courant fourni par le micro-émetteur ainsi qu'une tension pour ajuster le point de polarisation,
- un module comparateur qui reçoit le signal de sortie dudit module senseur ainsi qu'une tension de seuil permettant le réglage de la quantité d'électrons à émettre,
- un module logique qui reçoit le signal de sortie du module comparateur, ainsi qu'un signal de démarrage pour initialiser l'émission électronique,et un signal logique pour définir si le micro-émetteur doit ou non émettre,
- un module de commande qui reçoit le signal de sortie dudit module logique qui élabore les tensions nécessaires à l'initialisation et à l'extinction de l'impulsion de courant du micro-émetteur,
- des moyens de variation de la tension de seuil tels que, pendant l'émission d'électrons, la somme S= Nₛₜₐᵣₜ + Nₘₑₐₛᵤᵣₑ + N_{off} reste sensiblement constante, Nₛₜₐᵣₜ étant le nombre d'électrons du temps d'initialisation de l'impulsion de courant, Nₘₑₐₛᵤᵣₑ étant le nombre d'électrons du temps de mesure de cette impulsion de courant, N_{off} étant le nombre d'électrons du temps d'extinction de cette impulsion de courant

L'invention concerne également un procédé de commande et de contrôle d'une dose d'électrons émise par un micro-émetteur comportant
- une étape de conversion du courant fourni par le micro-émetteur et d'ajustement du point de polarisation de fonctionnement,
- une étape de comparaison du signal obtenu en sortie de l'étape précédente à une tension de seuil permettant le réglage de la quantité d'électrons à émettre,
- une étape logique, pour initialiser l'émission électronique, et pour définir si le micro-émetteur doit ou non émettre,
- une étape de commande qui élabore les tensions nécessaires à l'initialisation et à l'extinction de l'impulsion de courant du micro-émetteur,
caractérisé en ce qu'il comprend une étape de variation de la tension de seuil telle que, pendant l'émission d'électrons, la somme S= Nₛₜₐᵣₜ + Nmeasure + Noff reste constante, Nₛₜₐᵣₜ étant le nombre d'électrons du temps d'initialisation de l'impulsion de courant, Nₘₑₐₛᵤᵣₑ étant le nombre d'électrons du temps de mesure de cette impulsion de courant, N_{off} étant le nombre d'électrons du temps d'extinction de cette impulsion de courant.

Une telle invention présente un large champ d'application :
- émission électronique par cathode froide,
- commande et contrôle de faibles charges électriques,
- compensation d'erreurs de mesures de charges,
- haute fréquence de fonctionnement,
- solution compatible avec des circuits intégrés spécifiques (ASIC).

### BRÈVE DESCRIPTION DES DESSINS

Les figures 1A et 1B illustrent respectivement le schéma électrique, et le symbole comportemental d'une micropointe,
la figue 2 illustre les caractéristiques courant-tension d'une micropointe.
les figures 3A et 3B illustrent respectivement un système de régulation du courant d'une micropointe en boucle ouverte et en boucle fermée,
la figure 4 illustre un dispositif de commande et de contrôle d'une dose d'électrons émise par une micropointe,
la figure 5 illustre le module senseur du dispositif de la figure 4,
la figure 6 illustre le module comparateur du dispositif de la figure 4,
les figures 7A et 7B sont des chronogrammes illustrant le fonctionnement du dispositif de la figure 4,
la figure 8 illustre une matérialisation de l'erreur sur le nombre d'électrons programmés,
la figure 9 illustre une compensation de l'erreur sur le nombre d'électrons programmés par seuil variable,
la figure 10 illustre la décomposition d'une impulsion de courant en temps élémentaires,
la figure 11 illustre une décomposition simplifiée par rapport à celle illustré sur la figure 10,
la figure 12 illustre la répartition des doses pendant les différents temps élémentaires,
les figures 13A et 13B illustrent des courbes donnant le nombre d'électrons relatifs par rapport au courant de pointe respectivement sans utiliser de compensation et en utilisant une compensation active sur le courant,
la figure 14 illustre un exemple de compensation temporelle selon l'invention,
les figures 15 et 16 illustrent un schéma simplifié de compensation en fonction du courant de pointe selon l'invention.

### EXPOSÉ DÉTAILLÉ DE MODES DE RÉALISATION PARTICULIERS

Le dispositif de commande et de contrôle d'une dose d'électrons émise par un micro-émetteur, illustré sur la figure 4, est constitué d'une micropointe 10, avec une anode 11, une cathode 12, et une grille d'extraction 13, capable de fournir un courant lorsque la tension de la grille d'extraction 13 par rapport à la cathode 12 devient supérieure à la tension d'extraction dans le vide. Des capacités parasites 20 et 21 sont inhérentes à la fabrication d'une telle micropointe 10 en microtechnologie.

Ce dispositif comporte :
- un module senseur 30 qui réalise une conversion électrons-tension, et qui reçoit le courant Ic fourni par cette micropointe 10 ainsi qu'une tension V1 pour ajuster le point de polarisation dudit dispositif, la sensibilité d'un module pouvant s'exprimer en volts/électrons,
- un module comparateur 31 qui reçoit le signal de sortie Vse dudit module senseur 30 ainsi qu'une tension de seuil V2 permettant le réglage de la quantité d'électrons à émettre, et qui délivre un signal de détection de charge suffisante Vcom,
- un module logique 32 qui reçoit ce signal Vcom, ainsi qu'un signal de démarrage Start pour initialiser l'émission électronique, et un signal logique data pour définir si la micropointe doit ou non émettre,
- un module de commande 33 qui reçoit le signal de sortie dudit module logique 32 ainsi que des signaux Vg-on et Vg-off, qui élabore les tensions nécessaires à l'initialisation et à l'extinction de l'impulsion de courant de la micropointe (plusieurs dizaines de volts).

Ce dispositif est en effet applicable à un arrangement de plusieurs micropointes soit sous la forme d'un arrangement linéaire (barette), soit sous la forme d'un arrangement bi-dimensionnel (matrice). Toutes les combinaisons d'arrangements sont également possibles. Ce dispositif peut être réalisé en technologie spécifique haute-tension, et permettre de contrôler les doses d'électrons émis avec des cadences élevées.

On va à présent analyser chacun de ces modules 30, 31, 32 et 33.

### Module senseur 30

Le rôle de ce module 30 est de traiter l'information de base disponible sur la micropointe 10 et de la convertir en une grandeur qui puisse être comparée à une grandeur d'entrée, afin de prendre une décision sur le nombre N d'électrons émis.

Ce module peut être avantageusement constitué d'un amplificateur CTIA (« capacitive transimpédance amplifier ») qui réalise une conversion courant-tension. La variable d'entrée est alors le courant cathode de la micropointe I_{c}. Cet amplificateur se caractérise par son gain de conversion R qui s'exprime en Volt/e⁻. Il est constitué d'un amplificateur 35, d'un condensateur de contre-réaction (C_{fb}) 36, et d'un dispositif de remise à zéro 37. On obtient pour l'excursion de sortie ΔVₛ du module senseur : $Δ {V}_{s} = \frac{- {I}_{c} * {T}_{int}}{{C}_{fb}} = \frac{N * {q}_{e}}{{C}_{fb}} = N ℜ$

Une telle solution est avantageuse par rapport à une solution réalisant une intégration directe sur la capacité de micropointe pour plusieurs raisons :
- Elle n'est pas sensible, en ce qui concerne le signal, aux capacités parasites situées en amont.
- Son gain de conversion peut être fixé de manière précise. Il est défini par la valeur de C_{fb}. Il peut être, par exemple, de 23µV/e⁻ pour C_{fb} = 7fF.
- Le point de polarisation de la cathode est fixé par la variable externe V1

### Module comparateur 31

Ce module 31 reçoit sur ses entrées deux tensions analogiques :
- la tension Vₛₑ de sortie du module senseur 30,
- la tension de commande V2 qui fixe la valeur du seuil de comparaison.

Ce module comprend un amplificateur 40 en boucle ouverte dont le niveau de sortie comporte deux états (VDD et VSS) équivalents à deux états logiques en fonction des tensions d'entrée :
- Tant que Vₛₑ>V2, la sortie logique V_{com} reste à « 1 ».
- Lorsque Vₛₑ=V2, la sortie logique V_{com} commute et vient se positionner au « 0 » logique.

### Module logique 32

Ce module 32 a plusieurs fonctions de séquencement et de génération de signaux internes. Il a pour rôle :
- de maintenir (« latch ») la prise de décision V_{com} obtenue en sortie du module comparateur 31 jusqu'à l'arrivée d'un signal de remise à zéro.
- de générer des phases non-recouvrantes utiles pour la remise à zéro du module senseur 30 et du module de commande 33.

Ce module est initialisé par un signal de démarrage start en début de séquence, et obéit au signal data, de la manière illustrée par la table suivante :

| Data | Action |
|---|---|
| 1 | Emission de la micropointe |
| 0 | Pas d'émission de la micropointe |

### Module de commande 33

Ce module 33 a la charge d'établir la tension de grille d'extraction nécessaire à l'émission par la micropointe du courant désiré de manière synchrone avec l'apparition du signal start. Lorsque la dose d'électrons émis a été atteinte (signal de décision Vcom émis par le module comparateur 31). Ce module 33 coupe le flux en amenant la tension de grille d'extraction à un niveau tel que le courant électronique est diminué de plusieurs décades. Ces valeurs d'allumage et d'extinction dépendent de la transconductance de la micropointe et de son modèle géométrique. Les tensions de pilotage peuvent être commutées de 20V à 50V environ, ce qui nécessite alors l'usage d'une technologie spécifique haute tension (HVCMOS). La principale fonction de ce module 33 est donc de réaliser la translation de niveau [0-3v] à [20v-50v].

Un tel dispositif de commande et de contrôle présente de nombreuses limitations, inhérentes au principe utilisé. En effet, la tension Vₛₑ obtenue en sortie du module senseur 30 est proportionnelle au courant de cathode I_{c} émis par la micropointe. En considérant V1 comme le niveau de tension d'initialisation, le nombre Nₑ d'électrons émis par la micropointe est tel que :${N}_{e} = \frac{{Q}_{e}}{q} = \frac{\left({V}_{se}-V⁢1\right)}{ℜ} avec ℜ = \frac{q}{{C}_{fb}}$

Qe étant la charge électrique émise et q la charge de l'électron.

Une charge calibrée Qc peut donc être programmée par V2 avec la relation :$Nc = \frac{{Q}_{c}}{q} = \frac{\left(V⁢2-V⁢1\right)}{ℜ}$

La valeur du seuil de comparaison V2 fixe la charge électrique programmée. Si tous les modules étaient parfaits, le module senseur 30 transmettrait immédiatement une représentation Vₛₑ du courant cathode I_{c}, le module comparateur 31 ne présenterait aucun retard, et la commande de grille d'extraction actionnerait instantanément l'établissement ou l'extinction du flux électronique, selon le chronogramme de la figure 7A. Quel que soit alors le niveau du courant électronique, la charge émise serait identique et, comme illustré sur la figure 7B :
- un courant nominal Icₙₒₘ serait interrompu au bout d'un temps tₙₒₘ.
- un courant 2*Icₙₒₘ serait interrompu au bout d'un temps tₙₒₘ/2.
- un courant nominal 0.5*Icₙₒₘ serait interrompu au bout d'un temps 2*tₙₒₘ.
Les aires représentées en grisé dans chacun des trois cas sont égales.

Dans la réalité, la durée globale de l'impulsion de courant n'est pas linéaire en fonction du niveau de courant programmé. En effet, à cause des capacités parasites 20 et 21 évoquées précédemment, une commutation de plusieurs dizaines de volts de la grille d'extraction 13 perturbe transitoirement l'entrée du module senseur 30 dont il faut maintenir la polarisation pour éviter toute saturation de celui-ci. Une telle saturation nécessiterait alors une constante de temps importante pour un retour à l'équilibre et ne permettrait pas un fonctionnement en haute fréquence. Pendant ce temps de maintien de la polarisation du module senseur 30 à l'établissement du flux électronique, des charges électroniques sont déjà émises et sont à comptabiliser dans le bilan global des charges émises, bien qu'on ne puisse pas les mesurer car elles dépendent du niveau de courant qui n'est pas connu d'emblée. Un tel phénomène est une première source de non-linéarités.

Un autre phénomène se produit à l'extinction du faisceau électronique, lorsque Vₛₑ atteint V2. Le module comparateur 31 présente un retard à la prise de décision inhérent à tout module électronique. Pendant ce retard, la micropointe 10 continue d'émettre et il existe donc une charge d'extinction additionnelle qui s'ajoute dans le bilan global des charges émises. La figure 8, qui représente une matérialisation de l'erreur sur le nombre N d'électrons programmés, illustre un tel phénomène. Si l'on trace, en fonction du temps, le nombre d'électrons émis par rapport au nombre d'électrons programmés, à retard constant on constate une erreur sur le nombre d'électrons émis qui dépend du niveau de courant. Sur cette figure la courbe 45 correspond à 2*Iinom, la courbe 46 correspond à Iinom et la courbe 47 à Iinom/2, la courbe 48 correspond au nombre d'électrons émis. Il y a donc un dépassement (« overshoot ») sur la charge émise par rapport à la charge programmée, ce qui est une seconde source de non-linéarités.

Une première solution pour compenser de telles non-linéarités utilise un seuil de comparaison qui varie en fonction du temps. Il suffit pour cela d'envoyer une rampe 50, ou un « stair-case », sur l'entrée V2 du module comparateur 31 comme illustré sur la figure 9.

L'invention a pour objet de compenser de telles non-linéarités en proposant d'autres méthodes de compensation par contrôle du courant de cathode I_{c} et par rétroaction sur la valeur du seuil V2.

En analysant le profil 55 de l'impulsion du courant de la micropointe, il est possible de la décomposer en une suite de temps élémentaires t1 à t6 :
- t1 : temps d'établissement de la tension Vgate + reset CTIA
- t2 : temps de maintien du reset CTIA pour annuler les effets d'injection de charges et les transitoires,
- t3 : temps de mesure,
- t4 : temps de retard de prise de décision du comparateur,
- t5 : temps de retard dû à la coupure de Vgate (logique),
- t6 : délai pour éteindre le flux d'électrons.

Certains de ces temps élémentaires peuvent être regroupés, pour aboutir au modèle simplifié :
- t1+t2=tₛₜₐᵣₜ : temps d'initialisation qui s'étend depuis t_{début} (correspondant au début de l'impulsion) jusqu'à t_{début_contrôle} (correspondant au début effectif du contrôle de dose)
- t3=tₘₑₐₛᵤᵣₑ : temps de mesure réellement contrôlable qui s'étend depuis t_{début_contrôle} jusqu'à t_{fin_contrôle} (correspondant à la fin du contrôle de la dose)
- t4+t5+t6=t_{off} : temps d'extinction qui s'étend depuis t_{fin_contrôle} jusqu'à t_{fin} correspondant à la fin effective de l'émission de dose

Si on considère que le courant atteint sa valeur nominale I_{steady_state} rapidement pendant le temps d'initialisation tₛₜₐᵣₜ et qu'il se maintient pendant le temps d'extinction t_{off}, il est donc au premier ordre constant pendant toute la durée de l'impulsion de courant. En effet, au début, le temps d'établissement de V_{gate} est court, et à la fin, les retards logique et d'extinction de V_{gate} sont largement dominés par le retard du module comparateur 31 à la prise de décision.

La dose totale émise en nombre d'électrons peut s'exprimer comme :${N}_{beam} = {N}_{merasure} + \frac{{I}_{steady - state} * \left({t}_{start}+{t}_{off}\right)}{{q}_{e}}$ Avec${N}_{measure} = \frac{\left({V}_{2}-{V}_{1}\right)}{ℜ} avec ℜ = {q}_{e} / Ctia$

La dose d'électrons prévue est fixée par Nₘₑₐₛᵤᵣₑ, mais une dose excédentaire vient s'ajouter en réalité à cause des instants d'initialisation et d'extinction non-nuls. La figure 12 illustre une courbe du nombre d'électrons émis en fonction du régime de courant.

En théorie, comme indiqué précédemment, le nombre d'électrons émis devrait rester le même quel que soit le courant Iₜᵢₚ, comme illustré par la courbe horizontale 56.

Les courbes 57 et 58 illustrent le nombre d'électrons émis respectivement pendant les temps d'initialisation et d'extinction. Le séquencement peut être tel que les temps tₛₜₐᵣₜ et t_{off} restent constants quel que soit le courant, c'est-à-dire que les électrons émis pendant ces temps tₛₜₐᵣₜ et t_{off} ne dépendent que du régime de courant (fonction affine).

Le nombre d'électrons émis apparaît sur la courbe 59, qui, pour toute valeur de l'abscisse X, représente la somme des courbes 56 + 57 + 58.

L'indication numérique relative obtenue à partir de ces courbes montre une erreur sur le nombre d'électrons émis par rapport à la consigne d'un facteur 1.3 à 2.6 en excès. Ceci n'est pas acceptable pour la précision de contrôle d'émission désirée.

L'objet du dispositif de l'invention est d'être capable d'émettre avec précision un nombre d'électrons programmé quel que soit le régime de courant de la micropointe et d'interrompre le faisceau électronique dès que cette valeur a été atteinte. La somme des électrons émis pendant chacun des temps décrits précédemment doit donc rester constante, i.e que le nombre total d'électrons émis soit linéaire et constant, quelque soit le courant de pointe Iₜᵢₚ.

La loi de variation du nombre d'électrons émis pendant les temps d'initialisation et d'extinction de l'impulsion de courant (fonction affine)est connue. Il est donc possible d'intervenir sur le contrôle du nombre Nₘₑₐₛᵤᵣₑ d'électrons effectivement mesurés pour que la somme S= Nₛₜₐᵣₜ+ Nₘₑₐₛᵤᵣₑ + N_{off} reste constante. On fait donc décroître Nₘₑₐₛᵤᵣₑ lorsque Iₜᵢₚ croît.

Pour ce faire on modifie la valeur de la tension de détection de seuil V2 au cours de l'exposition électronique. La compensation est réalisée sur des quantités d'électrons excédentaires répondant à la loi :$\frac{{I}_{tip} * t}{{q}_{e}}$

Deux types de compensation sont possibles : une compensation temporelle ou une compensation en fonction du courant. Les figures 13A et 13B illustrent respectivement les courbes théorique 60 et mesurés 61 et les courbes théorique 60 et mesurée 61' du nombre d'électrons relatif en fonction du courant de pointe Iₜᵢₚ, respectivement sans compensation et avec compensation en fonction du courant. La courbe 61' illustre l'amélioration que l'on désire obtenir en utilisant une telle compensation active en fonction du courant.

On peut constater sur la figure 13B la stabilité du nombre d'électrons émis en fonction du courant de pointe, bien qu'il subsiste un offset inhérent à la méthode utilisée. En effet le temps dénommé tₘₑₐₛᵤᵣₑ ne peut pas être nul car on ne contrôlerait plus rien. Le temps minimal nécessaire au bon fonctionnement de la compensation doit être tel que le bruit ramené par le module senseur 30 reste faible devant le signal traité par ce module (typiquement N_{offset}=400 électrons, soit ΔV_{s_min}=8mV) .

L'invention concerne également un dispositif linéaire ou matriciel de commande et de contrôle de doses d'électrons émises par un ensemble de micro-émetteurs, qui comporte, pour chaque micro-émetteur, les différents modules 30, 31, 32 et 33 ainsi que des moyens de variations de la tension de seuil, tels que décrits ci-dessus.

### Exemples de réalisation

### Compensation temporelle

Une telle compensation est illustrée sur la figure 14. Elle ne couvre pas tous les besoins. Elle est capable de compenser des disparités entre micropointes, mais pas des fluctuations haute fréquence sur une même micropointe. Elle est cependant utilisable dès lors que l'on est sûr que la fréquence de récurrence des fluctuations de courant est inférieure à la fréquence d'apparition des impulsions programmés. La tension de seuil V2 est modulée dans le temps à partir du signal d'initialisation start de manière à programmer un contrôle de dose variable dans le temps tel que l'excès d'électrons émis pendant les phases tₛₜₐᵣₜ et t_{off} soit strictement compensé par la diminution au cours du temps de la dose programmée.$Dose programmée = {N}_{prog} = \frac{\left|V⁢2\left(t\right)-V⁢1\right|}{ℜ} avec ℜ = \frac{{q}_{e}}{{C}_{tia}}$

Cette variation temporelle est contrôlée par le générateur 65.

### Compensation active en fonction du courant

Lorsque la fréq-uence des fluctuations du courant est telle que celui-ci peut varier pendant un temps d'exposition élémentaire, la correction temporelle précédente n'est plus suffisante. En effet, dans l'expression de bilan du nombre d'électrons émis :${N}_{e} - = \frac{{I}_{tip} * T}{{q}_{e}}$

Les deux variables Iₜᵢₚ et T varient simultanément pendant le contrôle. Il n'est donc plus possible de contrôler une des variables tout en mesurant l'autre. Il faut assumer une correction active en fonction du courant.

La figure 15 illustre un schéma simplifié de compensation en fonction du courant de pointe. Un module de détection du courant de pointe 67 est capable de reproduire exactement le courant de pointe ou d'introduire un gain (X) sur ce courant, par exemple au moyen d'un miroir de courant. C'est ce courant de sortie qui est mesuré par le module senseur 30. Le courant d'entrée Itip sert également de référence pour le module de génération de tension variable 68 qui délivre en sortie une tension de consigne V2 = f (Iₜᵢₚ) . La décision sur le temps est toujours prise par le module comparateur 31, mais le seuil de décision V2 est indexé sur la valeur instantanée du courant d'émission. On aboutit ainsi à une compensation optimale.

Plus précisément, en reprenant les notations de la figure 11, on peut calculer le nombre d'électrons émis dans chacune des phases :
- Phase d'initialisation${N}_{start} = \frac{I * \left({t}_{début_contr ⁢ \hat{o} ⁢ le}-{t}_{début}\right)}{q}$
- Phase de mesure${N}_{measure} = \frac{I * \left({t}_{fin_contr ⁢ \hat{o} ⁢ le}-{t}_{début_contr ⁢ \hat{o} ⁢ le}\right)}{q}$
- Phase d'extinction${N}_{stop} = \frac{I * \left({t}_{fin}-{t}_{fin_contr ⁢ \hat{o} ⁢ le}\right)}{q}$

Le nombre d'électrons déposés en trop à compenser en modifiant la tension V2 correspond à${N}_{{t}_{start}} + {N}_{stop} = \frac{I}{q} ⁢ \left[\left({t}_{début_contr ⁢ \hat{o} ⁢ le}-{t}_{début}\right)+\left({t}_{fin}-{t}_{fin_contr ⁢ \hat{o} ⁢ le}\right)\right] = \frac{I}{q} ⁢ \left[{t}_{start}-{t}_{off}\right]$

D'où en fonction de ΔV2 :${N}_{start} + {N}_{stop} = \frac{C * Δ ⁢ V ⁢ 2}{q} soit ΔV ⁢ 2 = C ⁢ \left[{t}_{start}+{t}_{off}\right]$

La capacité du bloc senseur et les temps └*tₛₜₐᵣₜ* + *t_{off}*┘ étant connus, la variation de V2 à programmer est directement proportionnelle à I. La différence de tension à programmer par rapport à Vref (tension à appliquer pour obtenir pendant la phase de mesure la dose souhaitée si Nstart et Nstop n'existaient pas) peut donc être mise en oeuvre, par exemple par l'intermédiaire d'une résistance R_{L} permettant d'établir une tension R_{L}*I avec R_{L}= (tₛₜₐᵣₜ+t_{off}) /C. Dans le cas particulier où l'amplificateur CTIA est rechargé à un état haut, cette tension R_{L}*I doit être rajoutée à la tension Vref pour stopper, plus rapidement que dans le cas idéal (sans Nstart et Nstop), l'alimentation de la micropointe et donc son émission.

Le bloc 68 de la figure 15 peut alors par exemple, être réalisé de la manière illustrée sur la figure 16.

Les dimensions des transistors sont choisies pour remplir la fonction spécifiée de façon connue par l'homme du métier.

Un tel mode de réalisation est avantageux dans le sens où il permet de réaliser l'intégralité des fonctions exigées à proximité ou dans le site d'émission des électrons ce qui a pour avantage :
- de compenser les non-uniformités d'émission de micropointes ou de tout autre dispositif individuellement,
- de réaliser ces différentes fonctions dans un circuit intégré spécifique (ASIC ou « Application Specific Integrated Circuit »).
- de participer, en conséquence, à l'amélioration des rendements de fabrication des micropointes et de leur durée de vie,
- de pouvoir accéder ainsi à des grandes tailles d'émetteurs bidimensionnels sans complexifier le nombre d'interfaces périphériques (auto-traitement du signal in-pixel).

### REFERENCES

[1] « Structure optimisation of transistor-based Si field emitter arrays » de T. Matsukawa, K. Koge, S. Kanemaru, H. Tanoue and J. Itoh (TIDW'98, pages 671-674, FED 2-4)
[2] "Active matrix field-emitter arrays for the next-generation FEDs" de J. Itoh, S. Kanemaru, T. Matsukawa (199, SID)
[3] US 6,392,355 B1
[4] "Digital electrostatic electrom-beam array lithography" de L.R. Baylor, D.H. Lowndes, M.L. Simpson, C.E. Thomas, M.A Guillorn, V.I. Merkulov, J.H. Whealton, E.D. Ellis, D.K. Hensley, A.V. Melechko (J.Vac.Sci.Technol. B20(6), Nov-Dec 2002, pages 2646-2650)

## Revendications

1. Dispositif de commande et de contrôle d'une dose d'électrons émise par un micro-émetteur, comprenant
- un module senseur (30), qui reçoit le courant fourni par le micro-émetteur ainsi qu'une tension pour ajuster le point de polarisation dudit dispositif,
- un module comparateur (31) qui reçoit le signal de sortie dudit module senseur ainsi qu'une tension de seuil permettant le réglage de la quantité d'électrons à émettre,
- un module logique (32) qui reçoit le signal de sortie du module comparateur (31), ainsi qu'un signal de démarrage pour initialiser l'émission électronique,et un signal logique pour définir si le micro-émetteur doit ou non émettre,
- un module de commande (33) qui reçoit le signal de sortie dudit module logique qui élabore les tensions nécessaires à l'initialisation et à l'extinction de l'impulsion de courant du micro-émetteur, **caractérisé en ce qu'**il comporte :
- des moyens de variation de la tension de seuil tels que, pendant l'émission d'électrons, la somme S= Nₛₜₐᵣₜ + Nₘₑₐₛᵤᵣₑ + N_{off} reste sensiblement constante, Nₛₜₐᵣₜ étant le nombre d'électrons du temps d'initialisation de l'impulsion de courant, Nₘₑₐₛᵤᵣₑ étant le nombre d'électrons du temps de mesure de cette impulsion de courant, N_{off} étant le nombre d'électrons du temps d'extinction de cette impulsion de courant.

2. Dispositif selon la revendication 1, qui comprend des moyens de modulation dans le temps de la tension de seuil (V2) à partir du signal d'initialisation (start) de manière à programmer un contrôle de dose d'électrons variable dans le temps tel que l'excès d'électrons émis pendant les temps d'initialisation (tₛₜₐᵣₜ) et d'extinction (t_{off}) soit pour tout ou partie compensé par une diminution au cours du temps de la dose programmée.

3. Dispositif selon l'une quelconque des revendications 1 ou 2, qui comprend :
- un module de détection du courant de micro-émetteur (67), qui est capable de reproduire le courant de pointe Iₜᵢₚ ou d'introduire un gain sur le courant,
- un module de génération de tension variable (68) qui délivre en sortie une tension de consigne V2 = f (Iₜᵢₚ).

4. Dispositif linéaire ou matriciel de commande et de contrôle de doses d'électrons émises par un ensemble de micro-émetteurs, **caractérisé en ce qu'**il comporte, pour chaque micro-émetteur : comprenant, pour chaque micro-émetteaur
- un module senseur (30), qui reçoit le courant fourni par le micro-émetteur ainsi qu'une tension pour ajuster le point de polarisation,
- un module comparateur (31) qui reçoit le signal de sortie dudit module senseur ainsi qu'une tension de seuil permettant le réglage de la quantité d'électrons à émettre,
- un module logique (32) qui reçoit le signal de sortie du module comparateur (31), ainsi qu'un signal de démarrage pour initialiser l'émission électronique,et un signal logique pour définir si le micro-émetteur doit ou non émettre,
- un module de commande (33) qui reçoit le signal de sortie dudit module logique qui élabore les tensions nécessaires à l'initialisation et à l'extinction de l'impulsion de courant du micro-émetteur, **caractérisé en ce qu'**il comporte, pour chaque micro-émetteur :
- des moyens de variation de la tension de seuil tels que, pendant l'émission d'électrons, la somme S= Nₛₜₐᵣₜ + Nₘₑₐₛᵤᵣₑ + N_{off} reste sensiblement constante, Nₛₜₐᵣₜ étant le nombre d'électrons du temps d' initialisation de l'impulsion de courant, Nₘₑₐₛᵤᵣₑ étant le nombre d'électrons du temps de mesure de cette impulsion de courant, N_{off} étant le nombre d'électrons du temps d'extinction de cette impulsion de courant.

5. Dispositif selon l'une quelconque des revendications précédentes, dans lequel chaque micro-émetteur est une micropointe.

6. Procédé de commande et de contrôle d'une dose d'électrons émise par un micro-émetteur comportant
- une étape de conversion du courant fourni par le micro-émetteur et d'ajustement du point de polarisation de fonctionnement,
- une étape de comparaison du signal obtenu en sortie de l'étape précédente à une tension de seuil permettant le réglage de la quantité d'électrons à émettre,
- une étape logique pour initialiser l'émission électronique,et un signal logique pour définir si le micro-émetteur doit ou non émettre,
- une étape de commande qui élabore les tensions nécessaires à l'initialisation et à l'extinction de l'impulsion de courant du micro-émetteur,
**caractérisé en ce qu'**il comprend :
- une étape de variation de la tension de seuil (V2) telle que, pendant l'émission d'électrons, la somme S= Nₛₜₐᵣₜ + Nₘₑₐₛᵤᵣₑ + N_{off} reste sensiblement constante, Nₛₜₐᵣₜ étant le nombre d'électrons du temps d'initialisation de l'impulsion de courant, Nₘₑₐₛᵤᵣₑ étant le nombre d'électrons du temps de mesure de cette impulsion de courant, N_{off} étant le nombre d'électrons du temps d'extinction de cette impulsion de courant.

7. Procédé selon la revendication 6, qui comprend une étape de modulation dans le temps de la tension de seuil (V2) à partir du signal d'initialisation (start) de manière à programmer un contrôle de dose d'électrons variable dans le temps tel que l'excès d'électrons émis pendant les temps d'initialisation (tₛₜₐᵣₜ) et d'extinction (t_{off}) soit pour tout ou partie compensé par une diminution au cours du temps de la dose programmée.

8. Procédé selon la revendication 6, qui comprend :
- une étape de détection du courant de pointe, pour reproduire le courant de pointe Iₜᵢₚ ou d'introduire un gain sur le courant,
- une étape de génération de tension variable (68) qui délivre en sortie une tension de consigne V2 = f(Iₜᵢₚ)

## Claims

1. Device for switching and controlling an electron dose emitted by a micro-emitter comprising:
- a sensor module (30) that receives the output current from the micro-emitter and a voltage to adjust the polarization point of the said device,
- a comparator module (31) that receives the output signal from the said sensor module, and a threshold voltage to adjust the quantity of electrons to be emitted,
- a logical module (32) that receives the output signal from the comparator module (31), and a start signal to initialize the electron remission, and a logical signal to define whether or not the micro-emitter should emit,
- a control module (33) that receives the output signal from the said logical module that generates the voltages necessary for initialization and extinction of the micro-emitter current pulse,
**characterized in that** it comprises;
- means of varying the threshold voltage such that the sum S = Nₛₜₐᵣₜ + Nₘₑₐₛᵤᵣₑ + N_{off} remains substantially constant during the electron remission, where Nₛₜₐᵣₜ is the number of electrons at the current pulse start time, Nₘₑₐₛᵤᵣₑ is the number of electrons at the measurement time of this current pulse, and N_{off} is the number of electrons at the extinguishing time of this current pulse.

2. Device according to claim 1, comprising means of modulating the threshold voltage (V2) in time starting from the initialization signal (start) so as to program an electron dose control that is variable in time such that excess electrons emitted during the start (tₛₜₐᵣₜ) and extinguishing (t_{off}) times are strictly compensated by a reduction of the programmed dose in time.

3. Device according to either claim 1 or 2, comprising:
- a module for detecting the micro-emitter current (67), capable or reproducing the tip current Iₜᵢₚ exactly, or adding a gain on the current,
- a variable voltage generation module (68) that outputs a set voltage V2 = f(Iₜᵢₚ).

4. Linear or matrix switching and controlling device for electron doses emitted by a set of micro-emitters, comprising the following for each micro-emitter:
- a sensor module (30) that receives the output current from the micro-emitter and a voltage to adjust the polarization point,
- a comparator module (31) that receives the output signal from the said sensor module and a threshold voltage to adjust the quantity of electrons to be emitted,
- a logical module (32) that receives the output signal 1 from the comparator module (31), and a start signal to initialize the electron emission, and a logical signal to define whether or not the micro-emitter should emit,
- a control module (33) that receives the output signal from the said logical module that generates the voltages necessary for initialization and extinction of the micro-emitter current pulse,
**characterized in that** it comprises the following for each micro-emitter :
- means of varying the threshold voltage such that during the electron emission, the sum S = Nₛₜₐᵣₜ + Nₘₑₐₛᵤᵣₑ + N_{off} remains substantially constant, where Nₛₜₐᵣₑ is the number of electrons at the current pulse start time, Nₘₑₐₛᵤᵣₑ is the number of electrons at the measurement time of this current pulse, N_{off} is the number of electrons at the extinguishing time of this current pulse.

5. Device according to any one of the above claims, in which each micro-emitter is a microtip.

6. Process for switching and controlling an electron dose emitted by a micro-emitter comprising:
- a step to convert the current output by the micro-emitter and to adjust the operating polarization point,
- a step to compare the signal obtained at the output from the previous step with a threshold voltage for adjustment of the quantity of electron to be emitted,
- a logical step to initialize the electron emission, and to define whether or not the micro-emitter should emit,
- a control step that generates the voltages necessary for initialization and for extinction of the micro-emitter current pulse, **characterized in that** it comprises:
- a step to vary the threshold voltage (V2) such that during the emission of electrons, the sum S = Nₛₜₐᵣₜ + Mₘₑₐₛᵤᵣₑ + N_{off} remains approximately constant, Nₛₜₐᵣₜ being the number of electrons at the current pulse start time, Measure being the number of electrons at the measurement time of this current pulse, N_{off} being the number of electrons at the extinguishing time of this current pulse.

7. Process according to claim 6, comprising a step in which the threshold voltage (V2) is modulated with time starting from the initialization signal (start) so as to program an electron dose control that is variable in time such that excess electrons emitted during the start (tₛₜₐᵣₜ) and extinguishing (t_{off}) times are all or partly compensated by a reduction of the programmed dose in time

8. Process according to claim 6, comprising:
- a step for detecting the tip current, capable of reproducing the tip current Iₜᵢₚ exactly, or adding a gain on the current,
- a step to generate a variable voltage (68) that output a set voltage V2 = f(Iₜᵢₚ).

## Patentansprüche

1. Vorrichtung zum Anweisen und zur Regelung/Steuerung einer von einem Mikroemitter emittierten Elektronendosis, umfassend
- ein Sensormodul (30), das den durch den Mikroemitter bereitgestellten Strom ebenso wie eine Spannung zum Einstellen des Polarisationspunktes der Vorrichtung empfängt,
- ein Vergleichsmodul (31), das das Ausgangssignal des Sensormoduls ebenso wie eine Schwellenspannung empfängt, die die Regelung/Steuerung der Menge von zu emittierenden Elektronen erlaubt,
- ein Logikmodul (32), das das Ausgangssignal von dem Vergleichsmodul (31) ebenso wie ein Startsignal zur Initialisierung der Elektronenemission und ein Logiksignal empfängt, um zu bestimmen, ob der Mikroemitter emittieren soll oder nicht,
- ein Anweisungsmodul (33), das das Ausgangssignal des Logikmoduls empfängt, welches die Spannungen bereitstellt, welche zur Initialisierung und zum Beenden des Strompulses des Mikroemitters notwendig sind,
**dadurch gekennzeichnet, dass** die Vorrichtung aufweist:
- Mittel zur Variation der Schwellenspannung, so dass während der Emission von Elektronen die Summe S=Nₛₜₐᵣₜ+Nₘₑₐₛᵤᵣₑ+N_{off} im Wesentlichen konstant bleibt, wobei Nₛₜₐᵣₜ die Anzahl von Elektronen zur Zeit der Initialisierung des Strompulses ist, wobei Nₘₑₐₛᵤᵣₑ die Anzahl von Elektronen zur Zeit einer Messung dieses Strompulses ist und wobei N_{off} die Anzahl von Elektronen zur Zeit eines Beendens dieses Strompulses ist.

2. Vorrichtung nach Anspruch 1, welche Mittel zur zeitlichen Modulation der Schwellenspannung (V2) ausgehend von dem Initialisierungssignal (start) umfasst, wobei eine zeitlich variable Elektronendosis-Regelung/Steuerung derart programmiert ist, dass der während der Initialisierungszeit (tₛₜₐᵣₜ) und der Beendungszeit (t_{off}) emittierte Elektronenüberschuss vollständig oder teilweise durch eine Verringerung der programmierten Dosis im Laufe der Zeit kompensiert wird.

3. Vorrichtung nach einem der Ansprüche 1 oder 2, umfassend:
- ein Modul zur Detektion des Stroms des Mikroemitters (67), wobei das Modul dazu in der Lage ist, den Spitzenstrom Iₜᵢₚ zu reproduzieren oder eine Verstärkung des Stroms bereitzustellen,
- ein Modul zur Erzeugung einer variablen Spannung (68), das eine Ausgangsssollspannung V2=f(Iₜᵢₚ) bereitstellt.

4. Linear- oder Matrixvorrichtung zum Anweisen und zur Regelung/Steuerung von Elektronendosen, welche von einer Menge von Mikroemittern emittiert werden, für jeden Mikroemitter umfassend:
- ein Sensormodul (30), das den durch den Mikroemitter bereitgestellten Strom ebenso wie eine Spannung zum Einstellen des Polarisationspunktes empfängt,
- ein Vergleichsmodul (31), das das Ausgangssignal von dem Sensormodul ebenso wie eine Schwellenspannung empfängt, die die Regelung/Steuerung der Menge von zu emittierenden Elektronen erlaubt,
- ein Logikmodul (32), das das Ausgangssignal von dem Vergleichsmodul (31) ebenso wie ein Startsignal zur Initialisierung der Elektronenemission und ein Logiksignal empfängt, um zu bestimmen, ob der Mikroemitter emittieren soll oder nicht,
- ein Anweisungsmodul (33), das das Ausgangssignal des Logikmoduls empfängt, welches die Spannungen bereitstellt, welche zur Initialisierung und zum Beenden des Strompulses des Mikroemitters notwendig sind,
**dadurch gekennzeichnet, dass** die Vorrichtung für jeden Mikroemitter aufweist:
- Mittel zur Variation der Schwellenspannung, so dass während der Emission von Elektronen die Summe S=Nₛₜₐᵣₜ+Nₘₑₐₛᵤᵣₑ+N_{off} im Wesentlichen konstant bleibt, wobei Nₛₜₐᵣₜ die Anzahl von Elektronen zur Zeit der Initialisierung des Strompulses ist, wobei Nₘₑₐₛᵤᵣₑ die Anzahl von Elektronen zur Zeit einer Messung dieses Strompulses ist und wobei N_{off} die Anzahl von Elektronen zur Zeit eines Beendens dieses Strompulses ist.

5. Vorrichtung nach einem der vorhergehenden Ansprüche, wobei jeder Mikroemitter eine Mikrospitze ist.

6. Verfahren zum Anweisen und zur Regelung/Steuerung einer von einem Mikroemitter emittierten Elektronendosis, umfassend
- einen Schritt zur Wandlung von durch den Mikroemitter bereitgestelltem Strom und eines Einstellens des Betriebspolarisationspunktes,
- einen Schritt eines Vergleichs des erhaltenen Ausgangssignals des vorhergehenden Schritts mit einer Schwellenspannung, welche die Regelung/Steuerung der Menge von zu emittierenden Elektronen erlaubt,
- einen Logikschritt zum Initialisieren der Elektronenemission und eines Logiksignals, um zu bestimmen, ob der Mikroemitter emittieren soll oder nicht,
- einen Anweisungsschritt, der die Spannungen bereitstellt, welche zur Initialisierung und zum Beenden des Strompulses von dem Mikroemitter notwendig sind,
**dadurch gekennzeichnet, dass** das Verfahren umfasst:
- einen Schritt einer Variation der Schwellenspannung (V2), so dass während der Emission von Elektronen die Summe S=Nₛₜₐᵣₜ+Nₘₑₐₛᵤᵣₑ+N_{off} im Wesentlichen konstant bleibt, wobei Nₛₜₐᵣₜ die Anzahl von Elektronen zur Zeit der Initialisierung des Strompulses ist, wobei Nₘₑₐₛᵤᵣₑ die Anzahl von Elektronen zur Zeit einer Messung dieses Strompulses ist und wobei N_{off} die Anzahl von Elektronen zur Zeit eines Beendens dieses Strompulses ist.

7. Verfahren nach Anspruch 6, umfassend einen Schritt einer zeitlichen Modulation der Schwellenspannung (V2) ausgehend von dem Initialisierungssignal (start), wobei eine zeitlich variable Elektronendosis-Regelung/Steuerung derart programmiert ist, dass der während der Initialisierungszeit (tₛₜₐᵣₜ) und der Beendungszeit (t_{off}) emittierte Elektronenüberschuss vollständig oder teilweise kompensiert wird durch eine Verringerung der programmierten Dosis im Laufe der Zeit.

8. Verfahren nach Anspruch 6, umfassend:
- einen Schritt zur Detektion des Spitzenstroms, um den Spitzenstrom Iₜᵢₚ zu reproduzieren oder eine Verstärkung des Stroms bereitzustellen,
- einen Schritt zur Erzeugung einer variablen Spannung (68), in welchem eine Ausgangssollspannung V2=f(Iₜᵢₚ) bereitstellt wird.
